# EUROPÄISCHE PATENTSCHRIFT

(11) **EP 1 764 018 B1**
(45) Veröffentlichungstag und Bekanntmachung des Hinweises auf die Patenterteilung: **21.09.2011**
(21) Anmeldenummer: 06076410.7
(22) Anmeldetag: 12.07.2006
(51) Int. Cl.: A47K 3/30

(54) **System zur Befestigung einer Platte**
System for the mounting of a plate
Système pour la fixation d'une plaque

(30) Priorität: 14.09.2005 DE 102005044025; 31.10.2005 DE 102005052286
(43) Veröffentlichungstag der Anmeldung: 21.03.2007
(73) Patentinhaber: KERMI GmbH, 94447 Plattling (DE)
(72) Erfinder: Schwaiger, Robert, 94491 Hengersberg (DE)
(74) Vertreter: Patentanwälte Bressel und Partner

(56) Entgegenhaltungen:
- DE-A1- 4 335 387
- DE-A1- 19 633 225
- DE-U1-202005 001 167
- GB-A- 2 024 297

## Beschreibung

Die Erfindung betrifft ein System zur Befestigung einer Platte oder einer Scheibe, vorzugsweise zur Bildung einer Dusch- oder Badewannenabtrennung nach dem Oberbegriff des Anspruchs 1.

Zur Befestigung von Platten oder Scheiben an einer Wand, insbesondere für eine Dusch- oder Badewannenabtrennung, sind verschiedene Vorrichtungen bekannt. Für teilgerahmte Glasscheiben werden dazu meist Profile genutzt, welche in geeigneter Weise an der Wand befestigt werden, wobei die Scheibe in einem Profil oder einer Profileinheit geführt wird. Dabei ist es oft erforderlich die Scheibe in der Profileinheit justierbar anzuordnen, um die Duschabtrennung an Fluchtungsfehler oder an unterschiedliche Maße von Dusche oder Wanne anpassen zu können. Dabei kommt es häufig auf den zur Verfügung stehenden Stellweg und der Genauigkeit der Verstellbarkeit an.

DE 43 35 387 A1 enthält alle technischen Merkmale des einleitenden Teils des ersten Anspruchs.

Aus der DE 42 36 376 C2 ist eine Duschabtrennung mit einer um die vertikale Schwenkachse schwenkbaren Tür mit einem aus Glas oder Kunststoff bestehenden Türblatt bekannt. Zur Halterung von Wandteilen oder des Türblattes der Duschabtrennung sind zweiteilig ausgebildete Holme vorgesehen, wobei in einem der Holmteile eine in vertikaler Richtung verlaufende Nut ausbildet ist, in welche der dem Holm zugewandte Randbereich des Wandteils bzw. der Tür einschiebbar und mittels Schrauben in dieser vertikal verlaufenden Nut fixierbar ist. Nach der Fixierung der Wand oder der Tür in der Vertikalnut im ersten Holmteil wird das andere Holmteil mit dem ersten Holmteil verbunden bzw. verklebt, wobei gleichzeitig die der Fixierung dienenden Schrauben abgedeckt werden. Die Schrauben können dabei das Wandteil bzw. das Türblatt direkt durchdringen oder auch eine an den Stirnkanten der Wand bzw. des Türblattes aufgeschobene Randleiste durchdringen und somit eine Verbindung herstellen. Nachteilig ist bei dieser bekannten Ausführung, dass nach längerer Einsatzdauer erforderliche Nachjustierungen kaum bzw. nur schwer möglich sind.

Aus der DE 196 33 225 C2 ist eine Duschtrennwand bekannt, wobei über eine Haltevorrichtung in einem Ankerprofil eine in diesem Bereich ausreichende Verstellmöglichkeit geschaffen wird.

In der DE 20 2005 001 167 U1 wird eine Vorrichtung zur Befestigung einer Glasscheibe an einer Wand zur Bildung einer Dusch- oder Badewannenabtrennung vorgeschlagen, wobei eine Spanneinheit relativ zu einem Grundprofil und einem Spannelement orthogonal zur Wand verschiebbar ist, und die Vorrichtung mittels eines an der Scheibe einerseits und an der Wand andererseits abschließenden Blendprofils abgedeckt ist. Dabei ist die zu befestigende Scheibe zwischen dem Grundprofil und dem Spannelement mit der eine Ausnehmung in der Scheibe durchragenden Spanneinheit fixierbar. Die Glasscheiben müssen demnach bei dieser Ausführung mit entsprechenden Ausnehmungen versehen werden.

Der Erfindung liegt die Aufgabe zugrunde, ein System zur Befestigung einer Platte, insbesondere einer rahmenlosen Glasscheibe an einer Wand zu schaffen, mit der eine Justierung der Scheibe quer zur Wand mit einem ausreichenden Verstellbereich möglich ist, wobei für die Scheibe dafür zur Reduzierung der Herstellungskosten keiner gesonderte Bearbeitung erforderlich ist.

Erfindungsgemäß wird diese Aufgabe durch die Merkmale des Anspruchs 1 gelöst. Besondere Ausführungen der Erfindung zeigen die Merkmale der zugehörigen Ansprüche.

Die erfindungsgemäße Lösung hat den Vorteil, dass auch ohne Ausnehmungen in der Scheibe ein ausreichender Verstellbereich zur Verfügung gestellt werden kann, ohne dabei den äußeren Gesamteindruck zu beeinträchtigen.

Die Erfindung zeigt demnach ein System zur Befestigung einer Platte oder Scheibe an einer Wand entsprechend den Merkmalen des ersten Anspruchs.Dabei ist die Platte im Trägerprofil über das Verstellprofil justierbar. Der Verstellbereich ergibt sich dabei vorteilhaft durch die in Klammer und Trägerprofil vorgesehenen Langlöcher.

Durch das erfindungsgemäße System wird ein großzügiger Verstellbereich gewährleistet, wobei in die Scheibe oder Platte einzubringende Ausnehmungen nicht erforderlich sind. Dabei stellt insbesondere die Klammer ein wesentliches Merkmal der Erfindung dar. Die Klammer dient dabei auch der Montagesicherung, d.h. die Platte oder Glasscheibe kann durch die Klammerhalterung während der Montage auch ohne abschließende Fixierung durch ein Befestigungselement nicht mehr aus dem Trägerprofil fallen. Vorteilhaft ist dabei vorgesehen, dass die Klammer in den schlitzförmigen Ausnehmungen des Trägerprofils führbar ist.

Vorteilhaft weist ein Schenkel des Trägerprofils dazu mindestens zwei schlitzförmige Ausnehmungen und mindestens ein Langloch auf. Für das Trägerprofil wird dazu vorzugsweise eine langgestreckte Profilschiene eingesetzt. Das Abdeckprofil ist nach einem besonderen Merkmal der Erfindung durch ein Nut- und Federsystem an der im Trägerprofil eingebrachten Klammer befestigbar, d.h. die Klammer dient in vorteilhafter Weise auch als Träger bzw. Halter für das Abdeckprofil

Nach einer vorteilhaften Ausführung greift die Klammer in eine abgewinkelte Befestigungsstruktur des Abdeckprofils ein, wodurch eine sichere Befestigung der Abdeckung erreicht wird. Gleichzeitig ist die Platte durch das Verstellprofil mit der Klammer im Trägerprofil befestigbar, vorzugsweise verschraubbar.

Vorteilhaft ist das Verstellprofil als eine auf einer Seitenkante der Platte aufgebrachte langgestreckte Profilschiene mit einer Hohlschiene ausgebildet, wobei im Bereich der Hohlschiene mindestens eine Öffnung zur Aufnahme des Befestigungselementes vorgesehen ist. Zur Abdichtung der Scheibe ist an der Hohlschiene vorzugsweise ein Dichtprofil angeordnet. Nach einer weiteren Ausführung der Erfindung ist vorgesehen, dass die Klammer in das Langloch einsetzbar ist, vorzugsweise einklemmbar ist und eine nach oben stehende Lasche aufweist. Bei dieser bevorzugten Variante ist an der Innenseite des Abdeckprofils eine klemmende Aufnahme zur Halterung der Lasche angeordnet.

Weitere Merkmale und Vorteile der Erfindung ergeben sich aus der nachfolgenden Beschreibung eines bevorzugten, jedoch nicht beschränkenden Ausführungsbeispieles anhand der Figuren.

Es zeigen
Fig.1 eine Teilansicht eines Systems zur Befestigung einer Scheibe zur Bildung einer Duschabtrennung in Explosionsdarstellung,
Fig.2 ein Querschnitt durch das System bei Befestigung an einer Wand,
Fig.3 eine Teilansicht eines nicht beanspruchten Systems zur Befestigung einer Scheibe zur Bildung einer Duschabtrennung.

In der Fig.1 werden in einer Teilansicht und in Explosionsdarstellung die zum System gehörenden Elemente zur Bildung einer Duschabtrennung und Befestigung an einer Wand (nicht dargestellt) gezeigt.

Das in den Figuren 1 und 2 gezeigte erfindungsgemäße System umfasst ein an einer Wand B zu befestigendes Trägerprofil 10, ein an einer Scheibe A zu befestigendes Verstellprofil 11, eine Klammer 12 und ein Abdeckprofil 13. Das Trägerprofil 10 ist u-förmig ausgebildet. Die zu befestigende Scheibe A wird mit dem Verstellprofil 10 zwischen einem Schenkel 10.1 des Trägerprofils 10 und der zwischen der Platte A und dem anderen Schenkel 10.2 des Trägerprofils 10 einzuführenden Klammer 12 gehalten. Die Klammer 12 sitzt dabei selbsthaltend im Trägerprofil 10 und die Scheibe A kann nicht mehr aus dem Trägerprofil 10 fallen. Über die Klammer 12 wird weiter eine feste Verbindung von Trägerprofil 10 und

Verstellprofil 11 geschaffen. Dabei wird die Klammer 12 in den Ausnehmungen 10.2.1 des Trägerprofils 10 geführt. Die Scheibe A ist durch eine das Trägerprofil 10 und die Klammer 12 durchragende Schraube 14 (Befestigungselement) im Verstellprofil 11 im Verstellbereich "x" fixierbar, wobei sich der Verstellbereich "x" aus den in Klammer und

Trägerprofil eingebrachten Langlöchern 10.2.2 und 12.1 ergibt.

Die Scheibe A ist durch das Verstellprofil 11 mit der Klammer 12 im Trägerprofil 10 verschraubbar, ohne direkte mechanische Einwirkung auf die Scheibe oder in die Scheibe einzubringende Ausnehmungen zur Aufnahme von zur Befestigung erforderlichen Teilen.

Das Trägerprofil 10 ist als eine langgestreckte Profilschiene ausgebildet, wobei der Schenkel 10.2 des Trägerprofils 10 zwei schlitzförmige Ausnehmungen 10.2.1 und ein Langloch 10.2.2 aufweist.

Zur Anordnung des Abdeckprofils 13 greift die Klammer (12) in eine abgewinkelte Befestigungsstruktur 13.1 des Abdeckprofils 13 ein. Durch das Abdeckprofil wird der ästhetische Gesamteindruck des Systems bestimmt, da es den gesamten Bereich zwischen Scheibe und Wand abdeckt.

Das Verstellprofil 11 ist als eine auf einer Seitenkante der Scheibe A aufgebrachte langgestreckte Profilschiene mit einer angeschlossenen Hohlschiene 11.1 ausgebildet. Im Bereich der Hohlschiene 11.1 ist eine Öffnung 11.2 zur Aufnahme des als Schraube ausgebildeten Befestigungselementes (14) vorgesehen, die bei Fixierung in die Hohlschiene 11.1 eingreift.

Zur Abdichtung im System ist an der Hohlschiene 11.1 ein Dichtprofil 11.3 angeordnet, welches vorzugsweise über Federelemente in die Hohlschiene 11.1 einrastbar ist. Das Dichtprofil 11.3 dichtet dabei den hinteren Teil des Trägerprofils 10 gegen einen zwischen der Scheibe A und dem Schenkel 10.1 möglichen Wassereintritt ab.

Das erfindungsgemäße System weist keine hervorstehenden Teile auf und ist deshalb leicht zu reinigen. Zur Befestigung an der Wand werden nur wenige Bauteile benötigt. Eine Nachjustierung des Systems ist jederzeit in einfacher Weise möglich. Wie aus Fig. 2 ersichtlich ermöglicht das System einen ausreichenden Verstellbereich "x" für eine Justierung der Scheibe quer zur Wand zum Ausgleich von Fluchtungsfehlern oder unterschiedlichen Maßen von Dusche oder Wanne.

In der Fig. 3 wird eine Teilansicht eines nicht beanspruchten Systems zur Befestigung einer Scheibe zur Bildung einer Duschabtrennung gezeigt. Der Unterschied besteht hier vorrangig in der Ausbildung der Klammer 12 und der damit verbundenen anderen Art der Befestigung mit dem Abdeckprofil 13. Die Klammer 12 ist dabei vorzugsweise in das Langloch 10.2.2 selbsthaltend einsetz- bzw. einklemmbar. Die Klammer 12 weist bei dieser Ausführung nur eine nach oben stehende Lasche (12.2) auf. Auf der Innenseite des Abdeckprofils 13 ist anstelle der abgewinkelten Befestigungsstruktur 13.1 eine klemmende Aufnahme 13.2 zur Halterung der Lasche 12.1 angeordnet. Die Aufnahme 13.2 kann dabei zwischen den Schienen 13.3 verstellbar angeordnet sein.

## Patentansprüche

1. System zur Befestigung einer Platte oder Scheibe (A) an einer Wand (B), umfassend ein an der Wand (B) zu befestigendes Trägerprofil (10), ein an der Platte (A) zu befestigendes Verstellprofil (11), mindestens eine Klammer (12) und ein Abdeckprofil (13), wobei das Trägerprofil (10) u-förmig ausgebildet ist, **dadurch gekennzeichnet, dass** das Verstellprofil (11) mit der zu befestigenden Scheibe (A) im Trägerprofil (10) zwischen dem einen Schenkel (10.1) und der zwischen dem Verstellprofil (11) mit der zu befestigenden Scheibe (A) und dem anderen Schenkel (10.2) einführbaren Klammer (12) sicherbar ist, und das Verstellprofil mit der zu befestigenden Platte über mindestens ein das Trägerprofil und die Klammer durchragendes Befestigungselement, im Trägerprofil innerhalb eines durch Klammer und Trägerprofil vorgegebenen Verstellbereiches fixierbar ist.

2. System nach Anspruch 1, **dadurch gekennzeichnet, dass** der Schenkel (10.2) des Trägerprofils (10) mindestens zwei schlitzförmige Ausnehmungen (10.2.1) und mindestens ein Langloch (10.2.2) aufweist.

3. System nach den Ansprüchen 1 und 2, **dadurch gekennzeichnet, dass** das Trägerprofil (10) eine langgestreckte Profilschiene ist.

4. System nach den Ansprüchen 1 bis 3, **dadurch gekennzeichnet, dass** Abdeckprofil (13) durch ein Nut- und Federsystem an der im Trägerprofil (10) eingebrachten Klammer (12) befestigbar ist.

5. System nach den Ansprüchen 1 bis 3, **dadurch gekennzeichnet, dass** die Klammer (12) in eine abgewinkelte Befestigungsstruktur (13.1) des Abdeckprofils (13) eingreift.

6. System nach einem der vorgenannten Ansprüche, **dadurch gekennzeichnet, dass** die Platte (A) durch das Verstellprofil (11) mit der Klammer (12) im Trägerprofil (10) befestigbar, vorzugsweise verschraubbar ist.

7. System nach einem der vorgenannten Ansprüche, **dadurch gekennzeichnet, dass** die Klammer (12) ein Langloch (12.1) aufweist und in den schlitzförmigen Ausnehmungen (10.2.1) des Trägerprofils (10) führbar ist.

8. System nach einem vorgenannten Ansprüche, **dadurch gekennzeichnet, dass** das Verstellprofil (11) eine auf eine Seitenkante der Platte (A) aufgebrachte langgestreckte Profilschiene mit einer Hohlschiene (11.1) ist, wobei im Bereich der Hohlschiene (11.1) mindestens eine Öffnung (11.2) zur Aufnahme des Befestigungselementes (14) vorgesehen ist.

9. System nach Anspruch 8, **dadurch gekennzeichnet, dass** an der Hohlschiene (11.1) ein Dichtprofil (11.3) angeordnet ist.

10. System nach einem vorgenannten Ansprüche, **dadurch gekennzeichnet, dass** die Platte (A) im Trägerprofil (10) über das Verstellprofil (11) justierbar ist.

## Claims

1. System for the mounting of a sheet or pane (A) to a wall (B), comprising a beam profile (10) to be attached to the wall (B), an adjustable profile (11) to be attached to the sheet (A), at least one clip (12) and one cover profile (13), with the beam profile (10) being u-shaped, **characterised in that** the adjustable profile (11) with the pane (A) to be attached can be secured in the beam profile (10) between the one limb (10.1) and the clip (12) which can be inserted between the adjustable profile (11) with the pane (A) to be attached and the other limb (10.2), and the adjustable profile with the sheet to be attached can be fixed via at least one fixing element which extends through the beam profile and the clip, in the beam profile, within an adjustment range defined by the clip and beam profile.

2. System according to claim 1, **characterised in that** the limb (10.2) of the beam profile (10) has at least two slot-shaped recesses (10.2.1) and at least one elongated hole (10.2.2).

3. System according to claims 1 and 2, **characterised in that** the beam profile (10) is an elongated profile rail.

4. System according to claims 1 to 3, **characterised in that** cover profile (13) can be attached by means of a tongue and groove system to the clip (12) introduced into the beam profile (10).

5. System according to claims 1 to 3, **characterised in that** the clip (12) engages in an angled fixing structure (13.1) of the cover profile (13).

6. System according to one of the preceding claims, **characterised in that** the sheet (A) can be attached, preferably screwed, through the adjustable profile (11), with the clip (12) in the beam profile (10).

7. System according to one of the preceding claims, **characterised in that** the clip (12) has an elongated hole (12.1) and can be guided in the slot-shaped recesses (10.2.1) of the beam profile (10).

8. System according to one of the preceding claims, **characterised in that** the adjustable profile (11) is an elongated profile rail with a hollow rail (11.1) which is placed on one lateral edge of the sheet (A), with at least one opening (11.2) for receiving the fixing element (14) being provided in the area of the hollow rail (11.1).

9. System according to claim 8, **characterised in that** a sealing profile (11.3) is arranged on the hollow rail (11.1).

10. System according to one of the preceding claims, **characterised in that** the sheet (A) in the beam profile (10) can be adjusted via the adjustable profile (11).

## Revendications

1. Système pour la fixation d'une plaque ou d'un disque (A) sur une paroi (B), comprenant un profilé porteur (10) à fixer sur la paroi (B), un profilé de réglage (11) à fixer sur la plaque (A), au moins une bride de fixation (12) et un profilé de recouvrement (13), sachant que le profilé porteur (10) est réalisé en forme de u, **caractérisé en ce que** le profilé de réglage (11) peut être bloqué avec le disque à fixer (A) dans le profilé porteur (10) entre une branche (10.1) et la bride de fixation (12) pouvant être introduite entre le profilé de réglage (11) avec le disque (A) à fixer et l'autre branche (10.2), et **en ce que** le profilé de réglage peut être fixé avec la plaque à fixer par au moins un élément de fixation traversant le profilé porteur et la bride de fixation, dans le profilé porteur dans une zone de réglage prescrite par la bride de fixation et le profilé porteur.

2. Système selon la revendication 1, **caractérisé en ce que** la branche (10.2) du profilé porteur (10) présente au moins deux évidements (10.2.1) en forme de fente et au moins un trou oblong (10.2.2).

3. Système selon les revendications 1 et 2, **caractérisé en ce que** le profilé porteur (10) est un rail profilé étiré en longueur.

4. Système selon les revendications 1 à 3, **caractérisé en ce que** le profilé de recouvrement (13) peut être fixé par un système à languette et rainure sur la bride de fixation (12) introduite dans le profilé porteur (10).

5. Système selon les revendications 1 à 3, **caractérisé en ce que** la bride de fixation (12) s'engage dans une structure de fixation (13.1) coudée du profilé de recouvrement (13).

6. Système selon l'une quelconque des revendications précitées, **caractérisé en ce que** la plaque (A) peut être fixée, de préférence vissée, par le profilé de réglage (11) avec la bride de fixation (12) dans le profilé porteur (10).

7. Système selon l'une quelconque des revendications précitées, **caractérisé en ce que** la bride de fixation (12) présente un trou oblong (12.1) et peut être guidée dans les évidements en forme de fente (10.2.1) du profilé porteur (10).

8. Système selon l'une quelconque des revendications précitées, **caractérisé en ce que** le profilé de réglage (11) est un rail profilé étiré en longueur appliqué sur une arête latérale de la plaque (A) avec un rail creux (11.1), sachant que dans la zone du rail creux (11.1) est prévue au moins une ouverture (11.2) pour la réception de l'élément de fixation (14).

9. Système selon la revendication 8, **caractérisé en ce qu'**un profilé étanche (11.3) est disposé sur le rail creux (11.1).

10. Système selon l'une quelconque des revendications précitées, **caractérisé en ce que** la plaque (A) peut être ajustée dans le profilé porteur (10) par le profilé de réglage (11).
